# FASCICULE DE BREVET EUROPEEN

(11) **EP 3 640 745 B1**
(45) Date de publication et mention de la délivrance du brevet: **22.02.2023**
(21) Numéro de dépôt: 18201140.3
(22) Date de dépôt: 18.10.2018
(51) Int. Cl.: G04B 19/04

(54) **AIGUILLE INDICATRICE POUR PIECE D'HORLOGERIE**
ANZEIGEZEIGER FÜR UHR
INDICATOR HAND FOR A TIMEPIECE

(43) Date de publication de la demande: 22.04.2020
(62) Demande divisionnaire de: 22203199.9
(73) Titulaire: Patek Philippe SA Genève, 1204 Genève (CH)
(72) Inventeur: OES, Stéphane, 2300 La Chaux-de-Fonds (CH)
(74) Mandataire: Micheli & Cie SA

(56) Documents cités:
- CH-A1- 707 437
- DE-C- 822 293
- DE-U1- 29 604 580
- FR-A1- 2 867 285

## Description

La présente invention concerne une aiguille indicatrice pour pièce d'horlogerie et une pièce d'horlogerie munie d'une telle aiguille.

Dans la plupart des modèles de montre, les aiguilles indicatrices des heures et des minutes tournent au-dessus d'un cadran portant des indications. Souvent, en plus des indications des heures et des minutes, le cadran comprend des zones dédiées à l'affichage d'informations auxiliaires telles que le quantième, le mois, le jour de la semaine, les phases de lune, les heures et minutes de chronographe, etc. Le cadran peut ainsi comprendre un ou plusieurs guichets à travers chacun desquels est visible une indication portée par un disque tournant sous le cadran. Le cadran peut aussi porter des indications avec lesquelles coopèrent de petites aiguilles situées à une hauteur inférieure à celle des aiguilles des heures et des minutes.

Lorsque les aiguilles des heures et des minutes passent au-dessus d'une zone dédiée à un affichage auxiliaire, elles masquent une partie de cette zone, ce qui peut gêner la lecture de l'information affichée.

Un tel problème se pose en fait dans tous les cas où une aiguille, pas nécessairement une aiguille d'heure ou de minute, est destinée pendant son fonctionnement à passer au-dessus d'une zone d'affichage d'une autre information. Plus l'aiguille tourne lentement, plus le masquage des informations se trouvant sous l'aguille sera gênant pour l'utilisateur. Si par exemple l'aiguille est une aiguille de semainier, elle peut cacher pendant toute une semaine un guichet, un logo, une petite aiguille, un chiffre, un index, etc.

Le document FR 2 867 285 A1 résout ce problème en proposant une aiguille dont un tronçon est transparent, mais le matériau transparent est encore susceptible de refléter la lumière et gêner la lecture.

La présente invention vise à résoudre, en partie au moins, ce problème et propose à cette fin une aiguille indicatrice selon la revendication 1, des modes de réalisation particuliers étant définis dans les revendications dépendantes.

D'autres caractéristiques et avantages de la présente invention apparaîtront à la lecture de la description détaillée suivante faite en référence aux dessins annexés dans lesquels :
- la figure 1 est une vue de dessus d'une aiguille pour pièce d'horlogerie selon un premier exemple de réalisation de l'invention ;
- la figure 2 est une vue en coupe partielle de l'aiguille selon le premier exemple de réalisation prise suivant la ligne A-A de la figure 1 ;
- la figure 3 est une vue en coupe de l'aiguille selon le premier exemple de réalisation prise suivant la ligne B-B de la figure 1 ;
- la figure 4 est une vue de dessus d'une aiguille pour pièce d'horlogerie selon un deuxième exemple de réalisation de l'invention ;
- la figure 5 est une vue en coupe de l'aiguille selon le deuxième exemple de réalisation prise suivant la ligne C-C de la figure 4 ;
- la figure 6 est une vue en coupe de l'aiguille selon le deuxième exemple de réalisation prise suivant la ligne D-D de la figure 4 ;
- la figure 7 montre schématiquement un cadran comprenant un guichet et au-dessus duquel tourne une aiguille selon l'invention ;
- la figure 8 montre schématiquement un cadran comprenant une zone dédiée à un compteur de chronographe et au-dessus duquel tourne une aiguille selon l'invention.

Les figures 1 à 3 d'une part et 4 à 6 d'autre part montrent deux exemples d'aiguille indicatrice pour pièce d'horlogerie, notamment pour montre-bracelet, montre de poche ou pendulette, selon l'invention. L'aiguille 1a illustrée aux figures 1 à 3 est par exemple une aiguille indicatrice des heures ou des minutes ou une aiguille de chronographe. L'aiguille 1b illustrée aux figures 4 à 6 est par exemple une aiguille indicatrice du numéro de la semaine dans l'année (semainier).

Chacune de ces aiguilles 1a, 1b comprend une partie de fixation 10a, 10b percée d'un trou 11a, 11b permettant le montage de l'aiguille par chassage, collage, brasage ou autre sur un axe. Depuis la partie de fixation 10a, 10b s'étend radialement un corps 12a, 12b. Le corps 12a, 12b se compose d'un premier tronçon 13a, 13b et d'un tronçon d'extrémité distale 14a, 14b, ce dernier constituant la partie indicatrice de l'aiguille destinée à coopérer avec des chiffres et/ou index d'une graduation. Le corps 12a de l'aiguille 1a présente une forme effilée d'un bout à l'autre et son tronçon d'extrémité distale 14a est donc la partie la plus mince du corps 12a. Le corps 12b de l'aiguille 1b présente une forme en T avec un premier tronçon 13b droit terminé par le tronçon d'extrémité distale 14b ayant la forme d'un arc de cercle transversal au premier tronçon 13b. L'aiguille 1a comprend en outre un contrepoids 15a s'étendant depuis la partie de fixation 10a dans le sens opposé au corps 12a.

Conformément à l'invention, le premier tronçon 13a, 13b est réalisé entièrement dans un matériau transparent, de préférence en verre, notamment en verre trempé, ou en saphir. De plus, ce premier tronçon 13a, 13b porte un revêtement antireflet 16a, 16b au moins sur sa surface supérieure 17a, 17b et/ou sur sa surface inférieure 18a, 18b, et de préférence sur toute sa surface, la surface supérieure 17a, 17b étant la surface vue par l'utilisateur lorsqu'il regarde le cadran de la pièce d'horlogerie de dessus (ou de face). Le revêtement antireflet 16a, 16b peut être du même type que ceux utilisés pour les glaces de montre. Grâce à son matériau transparent et au revêtement antireflet 16a, 16b, le premier tronçon 13a, 13b est quasiment invisible à l'utilisateur et ne cache donc pas les informations portées par le cadran.

L'aiguille peut dès lors se déplacer au-dessus de zones d'information du cadran, comme par exemple un guichet 2 (figure 7) ou une zone 3 dédiée à un compteur de chronographe (figure 8) et coopérant avec une petite aiguille (non représentée). Aux figures 7 et 8, l'aiguille selon l'invention, désignée par 4, tourne au-dessus du cadran, désigné par 5, et pointe vers une graduation 6 qui lui est associée pour afficher une information de nature différente de celles des zones 2 et 3. Quelle que soit la vitesse de déplacement de l'aiguille 4, la lecture de l'information affichée dans le guichet 2 ou dans la zone 3 d'affichage du compteur ne sera pas gênée, même partiellement. La transparence de l'aiguille 4 peut aussi être utile pour éviter de masquer d'autres (grandes) aiguilles pivotant au centre du cadran 5.

De préférence, afin d'améliorer encore la transparence du premier tronçon 13a, 13b, au moins la ou les surfaces du premier tronçon 13a, 13b qui portent le revêtement antireflet 16a, 16b sont polies. De préférence encore, toute la surface du premier tronçon 13a, 13b est polie avant l'application du revêtement antireflet 16a, 16b.

Pour permettre à l'aiguille 1a, 1b, 4 d'afficher une information en collaboration avec la graduation 6, son tronçon d'extrémité distale 14a, 14b est opaque ou moins transparent que le premier tronçon 13a, 13b, au moins lorsque l'aiguille 1a, 1b, 4 et le cadran 5 sont vus de dessus (ou de face), de manière à être visible à l'utilisateur.

Dans un mode de réalisation typique, l'aiguille 1a, 1b est en une seule pièce, en verre ou en saphir, et porte le revêtement antireflet 16a, 16b sur toute sa surface, et son tronçon d'extrémité distale 14a, 14b est en outre traité en surface pour être opaque ou moins transparent que le premier tronçon 13a, 13b. Le traitement de surface du tronçon d'extrémité distale 14a, 14b peut consister à déposer sur ce dernier une couche opaque 19a, 19b constituée par une couche de peinture. Cette couche opaque 19a, 19b peut être déposée uniquement sur la surface supérieure et/ou sur la surface inférieure, ou sur toute la surface du tronçon d'extrémité distale 14a, 14b. Dans la présente invention, toutefois, cette couche opaque est déposée uniquement sur la surface inférieure du tronçon d'extrémité distale 14a, 14b. Pour le montage de l'aiguille 1a, 1b sur son axe, une pièce intermédiaire, par exemple en laiton, peut être brasée ou fixée élastiquement dans le trou 11a, 11b puis chassée sur l'axe.

Le matériau transparent choisi dans la présente invention, notamment verre ou saphir, est un matériau à faible densité qui confère à l'aiguille 1a, 1b une faible inertie.

L'aiguille 1a, 1b, notamment lorsqu'elle est en saphir, peut être obtenue par une technique de gravure. Toutefois, la méthode de fabrication préférée dans la présente invention, notamment lorsque l'aiguille 1a, 1b est en verre, est l'impression 3D, plus particulièrement la technique connue sous le nom FEMTOPRINT (marque déposée) qui permet l'obtention de formes complexes et évidées pour alléger la pièce et diminuer encore ainsi son inertie. L'aiguille 1a illustrée aux figures 1 à 3 a sa surface supérieure qui est chanfreinée, donnant à la surface supérieure du corps 12a, en particulier à la surface supérieure 17a du premier tronçon 13a, une forme facettée (cf. figure 3) qui allège l'aiguille et améliore son esthétique. Le corps 12a est en outre allégé par une cannelure 20a formée dans sa surface inférieure. Le premier tronçon 13b du corps 12b de l'aiguille 1b illustrée aux figures 4 à 6 est un demi-cylindre (cf. figure 6). La surface supérieure 17b de ce premier tronçon 13b est ainsi bombée, sans arête. Cette forme aussi allège l'aiguille et améliore son esthétique.

L'aiguille 1a peut être évidée de différentes manières que celle illustrée aux figures 2 et 3. Par exemple, l'évidement pourrait être réalisé essentiellement à l'intérieur de l'aiguille sans débouché, ou presque, vers l'extérieur, comme le permet le procédé FEMTOPRINT.

L'épaisseur e du corps 12a, 12b peut être variable, comme représenté à la figure 1 pour le corps 12a, afin de mieux répartir les contraintes et notamment augmenter sa raideur là où les forces sont les plus élevées, à savoir près de la partie de fixation 10a, 10b. Au lieu d'une épaisseur e variable comme dans l'exemple de la figure 1, ou en plus d'une telle variation d'épaisseur, la hauteur h du corps 12a, 12b peut être variable pour une meilleure répartition des contraintes.

L'aiguille selon l'invention peut aussi avoir un profil non rectiligne, de forme courbe ou avec des décrochements, pour par exemple suivre une courbure du cadran ou passer au-dessus du canon d'une autre aiguille ou d'un autre organe tridimensionnel tout en gardant la partie indicatrice de l'aiguille proche du cadran.

Le corps de l'aiguille selon l'invention pourrait avoir plusieurs parties opaques servant de parties indicatrices et plusieurs premiers tronçons transparents portant un revêtement antireflet.

## Revendications

1. Aiguille indicatrice (1a ; 1b) pour pièce d'horlogerie comprenant une partie de fixation (10a ; 10b) destinée à être montée sur un axe et un corps (12a ; 12b) s'étendant depuis la partie de fixation (10a ; 10b), le corps (12a ; 12b) comprenant un premier tronçon (13a; 13b) réalisé entièrement dans un matériau transparent et un deuxième tronçon (14a ; 14b) réalisé dans ledit matériau transparent mais portant une couche qui le rend opaque ou moins transparent que le premier tronçon (13a ; 13b) au moins lorsque l'aiguille (1a ; 1b) est vue de dessus, ce deuxième tronçon (14a ; 14b) constituant une partie indicatrice, **caractérisée en ce que** le premier tronçon (13a ; 13b) porte, au moins sur sa surface supérieure (17a ; 17b) et/ou inférieure (18a ; 18b), un revêtement antireflet (16a ; 16b) et **en ce que** ladite couche est une couche de peinture déposée uniquement sur la surface inférieure du deuxième tronçon (14a ; 14b).

2. Aiguille indicatrice (1a ; 1b) selon la revendication 1, **caractérisée en ce que** le deuxième tronçon (14a ; 14b) est une partie d'extrémité distale du corps (12a ; 12b).

3. Aiguille indicatrice (1a ; 1b) selon la revendication 1 ou 2, **caractérisée en ce que** le premier tronçon (13a ; 13b) s'étend depuis la partie de fixation (10a ; 10b) jusqu'au deuxième tronçon (14a ; 14b).

4. Aiguille indicatrice (1a ; 1b) selon l'une quelconque des revendications 1 à 3, **caractérisée en ce que** le premier tronçon (13a ; 13b) porte le revêtement antireflet (16a ; 16b) sur toute sa surface.

5. Aiguille indicatrice (1a ; 1b) selon l'une quelconque des revendications 1 à 4, **caractérisée en ce que** le matériau transparent est du verre ou du saphir.

6. Aiguille indicatrice (1a ; 1b) selon l'une quelconque des revendications 1 à 5, **caractérisée en ce qu'**elle est en une seule pièce.

7. Aiguille indicatrice (1a) selon l'une quelconque des revendications 1 à 6, **caractérisée en ce que** la surface supérieure (17a) du premier tronçon (13a) est chanfreinée.

8. Aiguille indicatrice (1a ; 1b) selon l'une quelconque des revendications 1 à 7, **caractérisée en ce que** la surface supérieure (17b) du premier tronçon (13b) est bombée, sans arête.

9. Aiguille indicatrice (1a ; 1b) selon l'une quelconque des revendications 1 à 8, **caractérisée en ce qu'**au moins la ou les surfaces du premier tronçon (13a ; 13b) qui portent le revêtement antireflet (16a ; 16b) sont polies.

10. Aiguille indicatrice (1a ; 1b) selon l'une quelconque des revendications 1 à 9, **caractérisée en ce que** le corps (12a) est évidé.

11. Pièce d'horlogerie comprenant une aiguille indicatrice (1a ; 1b) selon l'une quelconque des revendications 1 à 10.

12. Pièce d'horlogerie selon la revendication 11, **caractérisée en ce que** l'aiguille indicatrice (4) est agencée pour pivoter au-dessus d'un cadran (5), le premier tronçon (13a; 13b) permettant à l'aiguille indicatrice (4) de passer au-dessus d'au moins une zone d'information (2, 3) du cadran (5) sans la masquer même partiellement.

## Patentansprüche

1. Anzeigezeiger (1a; 1b) für Uhr, der einen Befestigungsteil (10a; 10b), der dazu bestimmt ist, an einer Achse montiert zu sein, und einen Körper (12a; 12b) umfasst, der sich von dem Befestigungsteil (10a; 10b) erstreckt, wobei der Körper (12a; 12b) einen ersten Abschnitt (13a; 13b), der vollständig aus einem durchsichtigen Material hergestellt ist, und einen zweiten Abschnitt (14a; 14b) umfasst, der aus dem durchsichtigen Material hergestellt ist, aber eine Schicht trägt, die ihn, zumindest wenn der Zeiger (1a; 1b) von oben betrachtet wird, undurchsichtig oder weniger durchsichtig als den ersten Abschnitt (13a; 13b) macht, wobei dieser zweite Abschnitt (14a; 14b) einen Anzeigeteil bildet, **dadurch gekennzeichnet, dass** der erste Abschnitt (13a; 13b) mindestens auf seiner oberen (17a; 17b) und/oder unteren (18a; 18b) Fläche einen Antireflexbelag (16a; 16b) trägt, und dadurch, dass die Schicht eine Farbschicht ist, die einzig auf der unteren Fläche des zweiten Abschnitts (14a; 14b) aufgebracht ist.

2. Anzeigezeiger (1a; 1b) nach Anspruch 1, **dadurch gekennzeichnet, dass** der zweite Abschnitt (14a; 14b) ein distaler Endteil des Körpers (12a; 12b) ist.

3. Anzeigezeiger (1a; 1b) nach Anspruch 1 oder 2, **dadurch gekennzeichnet, dass** der erste Abschnitt (13a; 13b) sich von dem Befestigungsteil (10a; 10b) bis zum zweiten Abschnitt (14a; 14b) erstreckt.

4. Anzeigezeiger (1a; 1b) nach einem der Ansprüche 1 bis 3, **dadurch gekennzeichnet, dass** der erste Abschnitt (13a; 13b) den Antireflexbelag (16a; 16b) auf seiner gesamten Fläche trägt.

5. Anzeigezeiger (1a; 1b) nach einem der Ansprüche 1 bis 4, **dadurch gekennzeichnet, dass** das durchsichtige Material Glas oder Saphir ist.

6. Anzeigezeiger (1a; 1b) nach einem der Ansprüche 1 bis 5, **dadurch gekennzeichnet, dass** er einteilig ist.

7. Anzeigezeiger (1a) nach einem der Ansprüche 1 bis 6, **dadurch gekennzeichnet, dass** die obere Fläche (17a) des ersten Abschnitts (13a) abgeschrägt ist.

8. Anzeigezeiger (1a; 1b) nach einem der Ansprüche 1 bis 7, **dadurch gekennzeichnet, dass** die obere Fläche (17b) des ersten Abschnitts (13b) ohne Kante gewölbt ist.

9. Anzeigezeiger (1a; 1b) nach einem der Ansprüche 1 bis 8, **dadurch gekennzeichnet, dass** mindestens die eine oder die mehreren Flächen des ersten Abschnitts (13a; 13b), die den Antireflexbelag (16a; 16b) trägt bzw. tragen, poliert ist bzw. sind.

10. Anzeigezeiger (1a; 1b) nach einem der Ansprüche 1 bis 9, **dadurch gekennzeichnet, dass** der Körper (12a) ausgehöhlt ist.

11. Uhr, die einen Anzeigezeiger (1a; 1b) nach einem der Ansprüche 1 bis 10 umfasst.

12. Uhr nach Anspruch 11, **dadurch gekennzeichnet, dass** der Anzeigezeiger (4) dazu gestaltet ist, sich über einem Zifferblatt (5) zu drehen, wobei der erste Abschnitt (13a; 13b) es dem Anzeigezeiger (4) ermöglicht, über mindestens einer Informationszone (2, 3) des Zifferblatts (5) zu passieren, ohne sie auch nur teilweise zu verdecken.

## Claims

1. Indicator hand (1a; 1b) for a timepiece comprising a fixing part (10a; 10b) intended to be mounted on a spindle and a body (12a; 12b) extending from the fixing part (10a; 10b), the body (12a; 12b) comprising a first section (13a; 13b) produced entirely from a transparent material and a second section (14a; 14b) produced from said transparent material but having a layer which renders it opaque or less transparent than the first section (13a; 13b) at least when the hand (1a; 1b) is seen from above, this second section (14a; 14b) constituting an indicating part, **characterised in that** the first section (13a; 13b) has, at least on its upper (17a; 17b) and/or lower (18a; 18b) surface, an anti-reflective coating (16a; 16b) and **in that** said layer is a layer of paint deposited only on the lower surface of the second section (14a; 14b).

2. Indicator hand (1a; 1b) as claimed in claim 1, **characterised in that** the second section (14a; 14b) is a distal end portion of the body (12a; 12b).

3. Indicator hand (1a; 1b) as claimed in claim 1 or 2, **characterised in that** the first section (13a; 13b) extends from the fixing part (10a; 10b) to the second section (14a; 14b).

4. Indicator hand (1a; 1b) as claimed in any one of claims 1 to 3, **characterised in that** the first section (13a; 13b) has the anti-reflective coating (16a; 16b) over its whole surface.

5. Indicator hand (1a; 1b) as claimed in any one of claims 1 to 4, **characterised in that** the transparent material is glass or sapphire.

6. Indicator hand (1a; 1b) as claimed in any one of claims 1 to 5, **characterised in that** it is formed of one piece.

7. Indicator hand (1a) as claimed in any one of claims 1 to 6, **characterised in that** the upper surface (17a) of the first section (13a) is chamfered.

8. Indicator hand (1a; 1b) as claimed in any one of claims 1 to 7, **characterised in that** the upper surface (17b) of the first section (13b) is rounded with no sharp edges.

9. Indicator hand (1a; 1b) as claimed in any one of claims 1 to 8, **characterised in that** at least the surface or surfaces of the first section (13a; 13b) that have the anti-reflective coating (16a; 16b) are polished.

10. Indicator hand (1a; 1b) as claimed in any one of claims 1 to 9, **characterised in that** the body (12a) is hollow.

11. Timepiece comprising an indicator hand (1a; 1b) as claimed in any one of claims 1 to 10.

12. Timepiece as claimed in claim 11, **characterised in that** the indicator hand (4) is arranged to sweep over a dial (5), the first section (13a; 13b) permitting the indicator hand (4) to pass over at least one information zone (2, 3) of the dial (5) without concealing it even partially.
